# EUROPÄISCHE PATENTSCHRIFT

(11) **EP 1 063 087 B1**
(45) Veröffentlichungstag und Bekanntmachung des Hinweises auf die Patenterteilung: **23.10.2002**
(21) Anmeldenummer: 00111002.2
(22) Anmeldetag: 30.05.2000
(51) Int. Cl.: B41F 13/60, B26D 1/06, B65H 35/06

(54) **Vorrichtung und Verfahren zum Schneiden von Materialbahnen**
Apparatus and method for cutting material webs
Dispositif et procédé pour couper des bandes de matériau

(30) Priorität: 24.06.1999 US 339725
(43) Veröffentlichungstag der Anmeldung: 27.12.2000
(73) Patentinhaber: Heidelberger Druckmaschinen Aktiengesellschaft, 69115 Heidelberg (DE)
(72) Erfinder: David, Charles Burke, Portsmouth, NH 03801 (US)
(74) Vertreter: Kesselhut, Wolf

(56) Entgegenhaltungen:
- EP-A- 0 739 695
- CH-A- 565 099
- DE-A- 3 043 507
- DE-A- 4 202 363
- DE-C- 83 793
- DE-U- 29 809 334
- US-A- 4 699 031

## Beschreibung

Die vorliegende Erfindung betrifft eine Vorrichtung und ein Verfahren zum Schneiden von Materialbahnen vorzugsweise in einer Druckmaschine, insbesondere in einem Falzapparat einer Rollenrotations-Offsetdruckmaschine, gemäß dem Oberbegriff von Anspruch 1 und 8.

Bekannte Vorrichtungen zum Schneiden oder Durchtrennen von Bahnen in einem Falzapparat umfassen einen Druckluftzylinder, der ein Schneidemesser auf eine Bahn oder einen Bahnstrang zu und durch diese hindurch bewegt. Dazu muss die Druckluft an der einen Seite des Druckluftzylinders abströmen und an der anderen Seite in den Druckluftzylinder einströmen. Durch den Druckaufbau im Druckluftzylinder beginnt das Messer, sich zu bewegen.

Die für das Schneiden der Bahn benötigte Zeit ist ein kritischer Aspekt dieses Vorgangs. Da Druckmaschinen mit Geschwindigkeiten von über 15,25 Metern pro Sekunde betrieben werden, muss der Schneidevorgang im Bruchteil einer Sekunde durchgeführt werden. Dabei spielt die zur Erzeugung des maximalen Luftdrucks im Druckluftzylinder benötigte Zeit eine bedeutende Rolle, da sie die für den Schneidevorgang erforderliche Zeit bestimmt. Bei vielen Schneidevorrichtungen beginnt das Messer sich zu bewegen, sobald Druckluft in den Druckluftzylinder einströmt, und kontaktiert die Bahn vor Erreichen des maximalen Luftdrucks im Druckluftzylinder. Trifft das Messer nicht mit seiner vollen Kraft auf die Bahn, so besteht die Gefahr, dass die Bahn am Messer entlang schleift, bevor sie durchtrennt wird. Dies führt mitunter zu meterlangen Schleifspuren auf der Materialbahn und erhöht das Risiko, dass es durch ein Umwickeln der frisch bedruckten Bahnseite um die Druckwerkszylinder zu einer Beschädigung derselben bzw. von deren Lagern kommt.

Es wurden bereits zahlreiche Versuche unternommen, dieses Problem zu beseitigen. Z. B. ist es bekannt, an der geeigneten Seite des Druckluftzylinders ein Schnellausströmventil vorzusehen, durch das die Luft während des Schneidevorgangs schneller abströmen kann. Dadurch kann der Beschleunigungsvorgang des Schneidemessers früher eingeleitet werden. Eine weitere Lösung besteht darin, die Masse der Schneidevorrichtung zu reduzieren, wodurch eine schnellere Beschleunigung des Messers möglich ist. Durch die Anordnung eines Druckluftbehälters in der Nähe des Druckluftzylinders kann ferner ein schnellerer Druckaufbau in dem Druckluftzylinder erreicht werden. Ein weiterer Lösungsversuch besteht darin, ein Ventil mit einem hohen CV-Wert einzusetzen, durch das ebenfalls ein schnellerer Druckaufbau im Druckluftzylinder erreicht werden kann. Schließlich ist es auch möglich, größere Luftleitungen vorzusehen, um so einen schnelleren Druckaufbau zu erreichen. Der Schneidevorgang wurde ferner durch eine Optimierung des Winkels, unter dem das Schneidemesser auf die Bahn trifft, effizienter gestaltet. All diese Veränderungen führten zu einer Verbesserung des Schneidevorgangs. Durch die stetig steigende Bahngeschwindigkeit muss jedoch der Schneidevorgang noch stärker beschleunigt werden, als es durch die oben genannten Verbesserungen einzeln oder in Kombination möglich ist.

Die DE-U-298 09 334 zeigt eine Bahnschneidvorrichtung, mit einem Messer, welches an einem Kolben zur Bewegung entlang der Achse einer Kolbenkammer befestigt ist. Nach einem vorhergehenden Schneidvorgang wird zunächst die Kolbenkammer mit einem Rückführungsdruck durch Rückführungsdruckkanäle beaufschlagt, wodurch sich der Kolben zusammen mit dem Messer zu dem Boden der Kolbenkammer hin bewegt.

Danach wird bei Aufrechterhaltung des Rückführungsdrucks unterhalb des Bodens des Kolbens ein Unterdruck mittels des Unterdruckskanals, eines Auslösungsventils und eines Verbindungskanals erzeugt. Seitenbereiche des Kolbens werden über Verbindungskanäle mit einem Arbeitsdruck von Druckbehältern beaufschlagt.

Noch während sich das Messer in einem nicht-schneidenden Zustand befindet, wird der Rückführungsdruck entfernt und Atmosphärendruck oder aus Gründen der Sicherheit gegebenenfalls ein kleiner Rückführungsdruck in der Kolbenkammer aufgebaut. Der Schneidevorgang wird anschließend ausgelöst, wobei das Auslösungsventil den Unterdruckkanal vom Verbindungskanal trennt und gleichzeitig der Verbindungskanal mit einem Auslösungskanal in Verbindung gebracht wird, wodurch sich der Luftdruck unter dem Kolben innerhalb sehr kurzer Zeit auf einen bestimmten Grenzwert anhebt.

Überschreitet dieser Druck den in der Kolbenkammer herrschenden Normaldruck bzw. gegebenenfalls den dort herrschenden kleinen Rückführungsdruck, so wird der Kolben zusammen mit dem Messer in Bewegung versetzt, wobei Verbindungskanäle zu den Druckbehältern freigegeben werden und die Unterseite des Kolbens mit dem Arbeitsdruck in Verbindung kommt. Hierdurch kommt es zu einer Bewegung des Kolbens mit einer gewünschten Schlaggeschwindigkeit. Nach dem Auslösevorgang des Messers wird dieses unter Entfernung des Arbeitsdrucks aus den Druckbehältern und mit Hilfe eines erneut aufgebauten Rückführungsdrucks in die Ruheposition des nicht-schneidenden Zustandes zurückgeführt.

Die EP 0 739 695 A2 beschreibt ebenfalls eine Bahnschneidevorrichtung, welche ein Messer aufweist, das über eine Kolbenstange mit einem Kolben verbunden ist, wobei der Kolben in einem Zylinder bewegbar gelagert ist. Durch Öffnen eines Kontrollventils wird eine Seite des Kolbens mit einem Arbeitsdruck von etwa 4 bar beaufschlagt, sodass der Kolben mitsamt dem Messer eine Schlagbewegung ausführt, welche durch ein Bremskissen aufgefangen wird.

Weiterhin offenbart die US 4,699,031 eine Vorrichtung zum automatischen Schneiden einer Bahn aus schaumförmigen Material, welche eine Schneidstation mit einem Pneumatikzylinder, welcher eine Kolbenstange aufweist und mit einem nicht dargestellten elektrisch betriebenen Sulenoidventil umfasst. Die Kolbenstange trägt dabei ein bewegbares Schneidmesser zum Durchtrennen des schaumförmigen Bahnmaterials.

Demgemäß ist es eine Aufgabe der vorliegenden Erfindung, eine Vorrichtung und ein Verfahren zum Schneiden oder Durchtrennen von Materialbahnen zu schaffen, durch die die oben genannten Nachteile bekannter Vorrichtungen dieser Art beseitigt werden und dabei die zum Schneiden benötigte Zeit reduziert und die Bahn mit der maximal verfügbaren Kraft durchtrennt wird.

Diese Aufgabe wird durch die Merkmale von Anspruch 1 und 8 gelöst.

Weitere Merkmale der Erfindung ergeben sich aus den Unteransprüchen.

Eine erfindungsgemäße Vorrichtung zum Schneiden oder Durchtrennen von Materialbahnen umfasst einen Druckluftzylinder mit einer ersten Seite und einer zweiten Seite, einem mit der ersten Seite des Druckluftzylinders verbundenen ersten Ventil, das Druckluft unter einem ersten vorgegebenen Druck in einem nicht-schneidenden Zustand des Druckluftzylinders an die erste Seite leitet, und einem mit der zweiten Seite des Druckluftzylinders verbundenen zweiten Ventil und mit einem Schneidelement, wobei das zweite Ventil in einem nicht-schneidenden Zustand des Druckluftzylinders Druckluft unter einem zweiten vorgegebenen Druck, der größer ist als der erste vorgegebene Druck, zum Druckluftzylinder leitet, wobei der zweite vorgegebene Druck während eines Schneidevorgangs am Schneidezylinder schnell auf einen Wert unter dem ersten vorgegebenen Druck reduzierbar ist.

Die Vorrichtung umfasst ferner ein unmittelbar, d. h. ohne Gelenk mit dem Druckluftzylinder verbundenes und von diesem angetriebenes Schneideelement zum Durchtrennen einer Materialbahn.

Das erste Ventil und das zweite Ventil sind vorzugsweise als Dreiwege-Ventile ausgebildet.

Der erste vorgegebene Druck beträgt vorzugsweise etwa zwischen 480 000 Pa (4,8 bar) und 510 000 Pa (5,1 bar), und der zweite vorgegebene Druck ist vorzugsweise größer oder gleich etwa 620 000 Pa (6,2 bar).

Zur Steuerung des ersten und zweiten vorgegebenen Drucks ist weiterhin vorzugsweise eine mit dem Druckluftzylinder sowie dem ersten und zweiten Ventil verbundene Steuerungseinheit vorgesehen, die den Übergang des Druckluftzylinders vom nicht-schneidenden Zustand zum Schneidevorgang steuert.

Das Schneideelement umfasst vorzugsweise ein Messer zum Durchtrennen der Bahn.

Der Druckluftzylinder umfasst ferner vorzugsweise ein mit der zweiten Seite des Druckluftzylinders verbundenes Schnellausströmventil, mittels dessen der zweite vorgegebene Druck zur Einleitung des Schneidevorgangs schnell und effizient auf einen Wert unter dem ersten vorgegebenen Druck reduziert wird.

Das erfindungsgemäße Verfahren umfasst die folgenden Schritte:
a) Beaufschlagen der ersten Seite des ein Schneideelement antreibenden Druckluftzylinders in einem nicht-schneidenden Zustand des Druckluftzylinders mit einem ersten vorgegebenen Druck;
b) Beaufschlagen einer zweiten Seite des Druckluftzylinders im Ruhezustand, d. h. wenn kein Schneidevorgang durchgeführt wird, mit einem zweiten vorgegebenen Druck, der höher ist als der erste vorgegebene Druck, im Ruhezustand des. Druckluftzylinders, d.h. wenn kein Schneidevorgang erfolgt, wobei das Schneidelement in seiner Ruhestellung verharrt, solange der zweite vorgegebene Druck größer ist als der erste vorgegebene Druck; und
c) Reduzieren des zweiten vorgegebenen Drucks innerhalb kurzer Zeit auf einen Wert unter dem ersten vorgegebenen Druck zur Einleitung eines Schneidevorgangs am Druckluftzylinder, so dass das Schneideelement bewegt und die Materialbahn durchtrennt wird.

Gemäß einer weiteren Ausführungsform des erfindungsgemäßen Verfahrens werden vorzugsweise für jeden Schneidevorgang Schritt b) und c) wiederholt.

Gemäß einer zusätzlichen Ausführungsform des erfindungsgemäßen Verfahrens ist weiterhin eine Steuerungseinheit vorgesehen, die zur Steuerung des ersten und zweiten vorgegebenen Drucks sowie des Übergangs vom Ruhezustand zum Schneidevorgang Steuersignale aussendet, die der Druckluftzylinder empfängt.

Gemäß einem weiteren Ausführungsbeispiel der Erfindung wird zur Erzeugung des ersten vorgegebenen Drucks das erste Ventil und zur Erzeugung des zweiten vorgegebenen Drucks das zweite Ventil durch Steuerungssignale der Steuerungseinheit gesteuert werden.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen:
- Fig. 1: ein schematisches Blockdiagramm einer Schneidevorrichtung des Standes der Technik;
- Fig. 2: ein Schaubild, das den Druckaufbau an einer Seite eines Druckluftzylinders und die Zeit bis zum Kontaktieren der Materialbahn durch das Schneideelement in einer Schneidevorrichtung des Standes der Technik aufzeigt;
- Fig. 3: ein schematisches Blockdiagramm einer bevorzugten Ausführungsform der erfindungsgemäßen Schneidevorrichtung; und
- Fig. 4: ein Schaubild, das den Druck in einem Druckluftzylinder und die Zeit bis zum Kontaktieren der Materialbahn aufzeigt.

Fig. 1 zeigt eine Bahnschneidevorrichtung 1 des Standes der Technik, die ein Vierwege-Ventil 2 mit einer Druckluft-Einströmöffnung 3, einer ersten Druckluft-Ausströmöffnung 4 und einer zweiten Druckluft-Ein/Ausströmöffnung 5 umfasst. Die erste Druckluft-Ausströmöffnung 4 und die zweite Druckluft-Ein/Ausströmöffnung 5 sind strömungstechnisch mit einem Druckluftzylinder 6 verbunden, den sie an einer ersten Seite 9 und an einer zweiten Seite 10 mit Druckluft beaufschlagen können. Zu Beginn wird der Druck an der zweiten Seite 10 des Druckluftzylinders 6 bei etwa 620 000 (6,2 bar) und der Druck an der ersten Seite 9 des Druckluftzylinders 6 bei 0 Pa (0 bar) gehalten. In diesem Zustand befindet sich die Schneidevorrichtung im sog. Ruhezustand, d. h. es wird keine Bahn geschnitten, und das Schneideelement 7 ist ebenfalls in Ruhe. Zur Einleitung eines Schneidevorgangs wird die Druckluft (von etwa 620 000 Pa (6,2 bar)) von der zweiten Seite 10 des Druckluftzylinders 6 abgeleitet und der Druck an der ersten Seite 9 des Druckluftzylinders von 0 Pa (0 bar) auf einen Wert zwischen etwa 480 000 Pa (4,8 bar) und 620 000 Pa (6,2 bar) aufgebaut. Durch den Druckaufbau bewegt der Druckluftzylinder 6 das Schneideelement 7, das auf diese Weise die Bahn 8 kontaktiert und durchtrennt.

Das in Fig. 2 dargestellte Schaubild zeigt das Verhältnis zwischen dem Druckluftaufbau an der ersten Seite 9 des Druckluftzylinders 6 und der Zeit, die verstreicht, bis das Schneideelement 7 der Vorrichtung von Fig. 1 die Bahn 8 kontaktiert und durchtrennt. Wie in Fig. 2 gezeigt ist, trifft das Schneideelement 7 auf die Bahn 8, bevor im Druckluftzylinder 6 der maximale Druck von etwa zwischen 480 000 Pa (4,8 bar) und 620 000 Pa (6,2 bar) erreicht ist. Dadurch besteht die Gefahr, dass das Schneideelement 7 an der Bahn 8 entlang schleift. Außerdem ist die maximale Druckgeschwindigkeit der Druckmaschine durch die zum Druckaufbau benötigte Zeit begrenzt.

Fig. 3 zeigt eine erfindungsgemäße Schneidevorrichtung 20, die ein erstes Dreiwege-Ventil 21 mit einer Einströmöffnung 22 und einer Ausströmöffnung 23 umfasst. Die Schneidevorrichtung 20 umfasst weiterhin ein zweites Dreiwege-Ventil 24 mit einer Einströmöffnung 25 und einer weiteren Ein/Ausströmöffnung 26. Die Ausströmöffnung 23 des ersten Ventils 21 ist mit einer Einströmöffnung 27 eines Druckluftzylinders 28 verbunden und erhält an der ersten Seite 29 des Druckluftzylinders 28 einen Druck von vorzugsweise etwa zwischen 480 000 Pa (4,8 bar) und 510 000 Pa (5,1 bar) aufrecht. Die Ein/Ausströmöffnung 26 des zweiten Ventils 24 ist mit einer Ein/Ausströmöffnung 30 des Druckluftzylinders 28 verbunden und erhält im Ruhezustand an einer zweiten Seite 31 des Druckluftzylinders 28 einen Druck von vorzugsweise etwa 620 000 Pa (6,2 bar) aufrecht.

Da der Druck an der zweiten Seite 31 des Druckluftzylinders 28 höher ist als an der ersten Seite 29, wird das Schneideelement 7 nicht zum Schneiden der Bahn 8 aktiviert, befindet sich also im sog. Ruhezustand. Durch ein Aktivierungssignal von einer Steuereinheit 32 wird die Druckluft an der zweiten Seite 31 des Druckluftzylinders 28 durch ein mit der Ein/Ausströmöffnung 30 des Druckluftzylinders 28 verbundenes Schnellausströmventil 33 ausgeleitet. Zusätzlich zu ihrer Steuerungsfunktion für den Druckluftzylinder 28 kann die Steuereinheit 32 auch das erste Ventil 21 und das zweite Ventil 24 steuern.

Durch den an der ersten Seite 29 anliegenden Druck von vorzugsweise etwa zwischen 480 000 Pa (4,8 bar) und 510 000 Pa (5,1 bar) wird das Schneideelement 7 von Anfang an mit voller Kraft auf die zu schneidende Bahn 8 zu bewegt, da der Druck an der ersten Seite 29 über den gesamten Zeitraum hinweg auf dem Maximum gehalten wird, so dass keine Zeit mehr für den Druckaufbau aufgebracht werden muss, wie es bei den Vorrichtungen des Standes der Technik der Fall ist. Insgesamt ergibt sich dadurch eine Reduzierung der zum Bewegen des Schneideelements 7 benötigten Zeit sowie die Garantie, dass das Messer 11 des Schneideelements 7 mit voller Kraft auf die Bahn 8 auftrifft. Auf diese Weise wird die Länge der Papierstrecke, die das Messer 11 passiert, bevor die Bahn durchtrennt wird, und damit das Risiko von Beschädigungen der Druckwerke im Falle eines so genannten "Wicklers" nach einem Bahnbruch erheblich reduziert.

Wenn das Messer 11 die Bahn 8 kontaktiert, gelten folgende Gleichungen:
- *F* =: *m*·*a* (1);und
- *F* =: *P*·*A* (2); wobei
- *F* =: Kraft
- *m* =: Masse des Schneideelements 7,
- *a* =: Beschleunigung des Schneideelements 7,
- *P* =: momentan verfügbarer Luftdruck,
- *A* =: Fläche des Luftdruckzylinders 28,
- *X* =: Schlaglänge zwischen dem Druckluftzylinder 28 und der Bahn 8
- *t* =: Schlagzeit

Daraus folgt:$\text{m·a} \text{=} \text{P·A}$$\frac{\text{m·ν}}{\text{t}} \text{=} \text{P·A}$$\frac{\text{m·ν}}{\text{A}} \text{=} \text{P·t}$$\frac{\text{m} \text{·} \frac{\text{x}}{\text{t}}}{\text{A}} \text{=} \text{P·t}$$\frac{\text{m·X}}{\text{A}} \text{=} {\text{P·t}}^{\text{2}}$ und$\frac{\text{m·X}}{\text{A·P}} \text{=} {\text{t}}^{\text{2}}$

Außerdem ist$\frac{\text{m·X}}{\text{A}} \text{=} \frac{\text{(} \text{Masse} \text{)} \text{·} \text{(} \text{Schlaglänge} \text{)}}{\text{(} \text{Zylinderfläche} \text{)}}$ eine Konstante C. Daraus ergibt sich für die Zeit t, die das Schneideelement 7 bis zum Kontaktieren der Bahn 8 benötigt:$\text{t} \text{=} \sqrt{\frac{\text{C}}{\text{P}}}$

Demgemäß gilt: Je größer der Druck P ist, desto weniger Zeit t wird benötigt, bis das Schneideelement 7 die Bahn 8 kontaktiert.

Das in Fig. 4 gezeigte Schaubild zeigt die reduzierte Zeit, die aufgrund der Erhöhung des anfänglichen Drucks auf etwa 480 000 Pa (4,8 bar) bis 510 000 Pa (5,1 bar) für das Schneiden der Bahn 8 durch das Schneideelement 7 bei einem Einsatz der erfindungsgemäßen Vorrichtung und des erfindungsgemäßen Verfahrens benötigt wird.

### Liste der Bezugszeichen

- 1: Schneidevorrichtung des Standes der Technik
- 2: Vierwege-Ventil
- 3: Druckluft-Einströmöffnung
- 4: Druckluft-Ausströmöffnung
- 5: Druckluft-Ein/Ausströmöffnung
- 6: Druckluftzylinder
- 7: Schneideelement
- 8: Materialbahn
- 9: erste Seite des Druckluftzylinders
- 10: zweite Seite des Druckluftzylinders
- 11: Messer
- 20: erfindungsgemäße Bahnschneidevorrichtung
- 21: erstes Dreiwege-Ventil
- 22: Druckluft-Einströmöffnung
- 23: Druckluft-Ausströmöffnung
- 24: zweites Dreiwege-Ventil
- 25: Druckluft-Einströmöffnung
- 26: Druckluft-Ein/Ausströmöffnung
- 27: Einströmöffnung des Druckluftzylinders
- 28: Druckluftzylinder
- 29: erste Seite des Druckluftzylinders
- 30: Ein/Ausströmöffnung des Druckluftzylinders
- 31: zweite Seite des Druckluftzylinders
- 32: Steuerungseinheit
- 33: Schnellausströmventil

## Patentansprüche

1. Vorrichtung zum Schneiden von Materialbahnen, mit einem Druckluftzylinder (28) mit einer ersten Seite (29) und einer zweiten Seite (31), einem mit der ersten Seite (29) des Druckluftzylinders (28) verbundenen ersten Ventil (21), einem mit der zweiten Seite (24) des Druckluftzylinders (28) verbundenen zweiten Ventil (24) und mit einem Schneidelement,
**dadurch gekennzeichnet,**
**dass** das erste Ventil (21) die erste Seite (29) des Druckluftzylinders (28) in einem nicht-schneidenden Zustand des Druckluftzylinders (28) mit einem ersten vorgegebenen Druck beaufschlagt,
**dass** das zweite Ventil (24) in dem nicht-schneidenden Zustand des Druckluftzylinders (28) die zweite Seite (31) mit einem zweiten vorgegebenen Druck beaufschlagt, der größer ist als der erste vorgegebene Druck, und dass der zweite vorgegebene Druck zur Einleitung eines Schneidevorgangs am Schneidezylinder (28) auf einen Wert unter dem ersten vorgegebenen Druck reduzierbar ist.

2. Vorrichtung nach Anspruch 1,
**dadurch gekennzeichnet,**
**dass** das mit dem Druckluftzylinder (28) verbundene und von diesem angetriebene Schneideelement (7) zum Durchtrennen einer Materialbahn (8) vorgesehen ist.

3. Vorrichtung nach Anspruch 2,
**dadurch gekennzeichnet,**
**dass** das erste Ventil (21) und das zweite Ventil (24) als Dreiwege-Ventile ausgebildet sind.

4. Vorrichtung nach einem der vorhergehenden Ansprüche,
**dadurch gekennzeichnet,**
**dass** der erste vorgegebene Druck etwa zwischen 480 000 Pa (4,8 bar) und 510 000 Pa (5,1 bar), liegt und der zweite vorgegebene Druck größer oder gleich etwa 620 000 Pa (6,2 bar) ist.

5. Vorrichtung nach einem der vorhergehenden Ansprüche,
**dadurch gekennzeichnet,**
**dass** zur Steuerung des ersten und zweiten vorgegebenen Drucks eine mit dem Druckluftzylinder (28) sowie mit dem ersten und zweiten Ventil (21, 24) verbundene Steuerungseinheit (32) vorgesehen ist, mittels derer der Übergang des Druckluftzylinders (28) vom nicht-schneidenden Zustand zum Schneidevorgang steuerbar ist.

6. Vorrichtung nach einem der Ansprüche 2 bis 5,
**dadurch gekennzeichnet,**
**dass** das Schneideelement (7) zum Durchtrennen der Bahn (8) ein Messer (11) umfasst.

7. Vorrichtung nach einem der vorhergehenden Ansprüche,
**dadurch gekennzeichnet,**
**dass** der Druckluftzylinder (28) zur schnellen Reduzierung des zweiten vorgegebenen Drucks auf einen Wert unter dem ersten vorgegebenen Druck ein mit der zweiten Seite (31) des Druckluftzylinders (28) verbundenes Schnellausströmventil (33) umfasst.

8. Verfahren zum Schneiden von Materialbahnen, welches das Vorsehen eines Druckluftzylinders (28) mit einer ersten und einer zweiten Seite (29, 31) und das Vorsehen eines mit der ersten Seite (29) verbundenen ersten Ventils (21) und eines mit der zweiten Seite (31) verbundenen zweiten Ventils (24) umfasst,
**gekennzeichnet durch**
die folgenden Schritte:
a) Beaufschlagen der ersten Seite (29) des ein Schneideelement (7) antreibenden Druckluftzylinders (28) in einem nicht-schneidenden Zustand des Druckluftzylinders (28) mit einem ersten vorgegebenen Druck;
b) Beaufschlagen der zweiten Seite (31) des Druckluftzylinders (28) im nicht-schneidenden Zustand mit einem zweiten vorgegebenen Druck, der höher ist als der erste vorgegebene Druck, wobei das Schneidelement (7) in seiner Ruhestellung verharrt, solange der zweite vorgegebene Druck größer ist als der erste vorgegebene Druck; und
c) Reduzieren des zweiten vorgegebenen Drucks auf einen Wert unter dem ersten vorgegebenen Druck innerhalb kurzer Zeit zur Einleitung eines Schneidevorgangs am Druckluftzylinder (28), in der Weise, dass das Schneideelement (7) bewegt wird und die Materialbahn (8) durchtrennt.

9. Verfahren nach Anspruch 8,
**dadurch gekennzeichnet,**
**dass** für jeden Schneidevorgang die Schritte b) und c) wiederholt werden.

10. Verfahren nach Anspruch 8 oder 9,
**dadurch gekennzeichnet,**
**dass** zur Steuerung des ersten und zweiten vorgegebenen Drucks sowie des Übergangs zwischen dem Schneidevorgang und dem nicht-schneidenden Vorgang eine Steuervorrichtung (32) vorgesehen ist, die Steuersignale aussendet, die vom Druckluftzylinder (28) empfangen werden.

11. Verfahren nach Anspruch 10,
**dadurch gekennzeichnet,**
**dass** zur Erzeugung des ersten vorgegebenen Drucks das erste Ventil (21) und zur Erzeugung des zweiten vorgegebenen Drucks das zweite Ventil (24) mittels von der Steuerungseinheit (32) ausgesendeter Steuersignale gesteuert werden.

12. Verfahren nach einem der Ansprüche 8 bis 11,
**dadurch gekennzeichnet,**
**dass** zum schnellen Reduzieren des zweiten vorgegebenen Drucks in Schritt c) ein Schnellausströmventil (33) eingesetzt wird.

## Claims

1. A device for severing webs of material with an air pressure cylinder (28) having a first side (29) and a second side (31), a first valve (21) connected to the first side (29) of the air pressure cylinder (28), a second valve (24) connected to the second side (24) of the air pressure cylinder (28) and a severing element,
**characterized in**
**that** the first valve (21) provides a first given pressure to the first side (29) of the air pressure cylinder (28) in a non-cutting state of the air pressure cylinder (28),
**that** the second valve (24) provides the second side (31) with a second given pressure in the non-cutting state, the pressure being greater than the first given pressure and that the second given pressure for initiating a cutting process at the cutting cylinder (28) can be decreased to a value below the first given pressure.

2. The device according to claim 1,
**characterized in**
the cutting member (7) connected to and driven by the air pressure cylinder (28) is provided for severing a web (8).

3. The device according to claim 2,
**characterized in**
**that** the first valve (21) and the second valve (24) are three-way valves.

4. The device according to one of the preceding claims,
**characterized in**
**that** the first given pressure value is in a range of 480 000 Pa (4.8 bar) and 510 000 Pa (5.1 bar) and that the second given pressure value is greater than or equal to approximately 620 000 Pa (6.2 bar).

5. The device according to one of the preceding claims
**characterized in**
**that** a control unit (32) connected to the air pressure cylinder (28) as well as to the first and second valve (21, 24) with which the transition of the air pressure cylinder (28) from a non-cutting state to a cutting state can be controlled, is provided for controlling the first and second given pressure.

6. The device according to one of claims 2 to 5,
**characterized in**
**that** the cutting member (7) has a knife (11) for severing the web.

7. The device according to one of the preceding claims,
**characterized in**
**that** the air pressure cylinder (28) has a quick exhaust valve (33) which communicates with the second side (31) of the air pressure cylinder (28) for efficiently reducing the second given pressure value to below the first given pressure value.

8. A method for severing webs, comprising providing an air pressure cylinder (28) with a first and a second side (29, 31) and providing a first valve (21) connected with the first side (29) and a second valve (24) connected with the second side (31),
**characterized in**
the following steps:
a) providing a first give pressure to the first side (29) of the air pressure cylinder (28) driving a cutting member (7) in a non-cutting state of the air pressure cylinder (28);
b) providing a second given pressure to a second side (31) of the air pressure cylinder (28) that is greater than the first given pressure during a non-cutting state, whereby the cutting member (7) remains stationary as long as the second given pressure is greater than the first given pressure; and
c) rapidly reducing the second given pressure to below the first given pressure for initiating a cutting process at the air pressure cylinder (28) such that the cutting member (7) is moved and servers the web (8).

9. The method according to claim 8,
**characterized in**
**that** the steps b) and c) are repeated for each severing operation.

10. The method according to one of claims 8 or 9,
**characterized in**
providing a control unit (32) which outputs control signals which are received by the air pressure cylinder (28) for controlling the first given pressure and the second given pressure and for the transition between the cutting state and the non-cutting state.

11. The method according to claim 10
**characterized in**
**that** for the purpose of generating the first given pressure, the first valve (21) and for generating the second given pressure the second valve (24) are controlled by means of control signals which are output by the control unit (32).

12. The method according to one of claims 8 to 11,
**characterized in**
**that** a quick exhaust valve (33) is used for rapidly reducing the second given pressure during step c).

## Revendications

1. Dispositif pour découper des bandes de matériau, comportant un cylindre à air comprimé (28), avec un premier côté (29) et un second côté (31), une première soupape (24) reliée au premier côté (29) du cylindre à air comprimé (28) et comprenant un élément de coupe,
**caractérisé en ce que**
la première soupape applique une première pression prédéterminée sur le premier côté (29) du cylindre à air comprimé (28) dans un état non coupant du cylindre à air comprimé (28),
la seconde soupape (24) applique au second côté (31) une seconde pression prédéterminée (31) qui est supérieure à la première pression prédéterminée, et **en ce que** la seconde pression prédéterminée peut être réduite à une valeur inférieure à la première pression prédéterminée pour l'initiation d'une opération de coupe.

2. Dispositif selon la revendication 1, **caractérisé en ce que** l'élément de coupe (7) relié au cylindre à air (28) et entraîné par ce dernier est prévu pour sectionner une bande de matière (8).

3. Dispositif selon la revendication 2, **caractérisé en ce que** la première soupape (21) et la seconde soupape (24) sont réalisées comme des soupapes à trois voies.

4. Dispositif selon l'une des revendications précédentes, **caractérisé en ce que** la première pression prédéterminée est comprise approximativement entre 480 000 Pa (4,8 bars) et 510 000 Pa (5,1 bars) et la seconde pression prédéterminée est supérieure ou égale à environ 620 000 Pa (6,2 bars).

5. Dispositif selon l'une des revendications précédentes, **caractérisé en ce que** pour la commande de la première et la seconde pression prédéterminées, il est prévu une unité de commande (32) reliée au cylindre à air (28) ainsi qu'à la première et à la seconde soupape (21, 24), au moyen de laquelle il est possible de piloter le passage du cylindre à air comprimé de l'état non coupant à l'opération de coupe.

6. Dispositif selon l'une des revendications 2 à 5, **caractérisé en ce que** l'élément de coupe (7) comprend une lame (11) pour sectionner la bande (8).

7. Dispositif selon l'une des revendications précédentes, **caractérisé en ce que** le cylindre à air comprimé (28) comprend une soupape d'évacuation rapide (33) reliée au second côté (31) du cylindre à air comprimé (28) pour la réduction rapide de la seconde pression prédéterminée à une valeur inférieure à la première pression prédéterminée.

8. Procédé pour découper des bandes de matière qui comprend la prévision d'un cylindre à air (28) avec un premier et un second côté (39, 31) et la prévision d'une première soupape (21) reliée au premier côté (29) et une seconde soupape (24) reliée au second côté (31), **caractérisé par** les étapes suivantes :
a) application d'une première pression prédéterminée sur le premier côté (29) d'un cylindre à air comprimé (28) entraînant un élément de coupe (7), le cylindre à air comprimé (28) étant dans un état non coupant,
b) application d'une seconde pression prédéterminée sur le second côté (31) du cylindre à air comprimé (28) dans l'état non coupant, pression qui est supérieure à la première pression prédéterminée, l'élément de coupe (7) restant dans sa position de repos tant que la seconde pression prédéterminée est supérieure à la première pression prédéterminée; et
c) réduction de la seconde pression prédéterminée à une valeur inférieure à la première pression prédéterminée en peu de temps pour l'initiation d'une opération de coupe sur le cylindre à air comprimé (28) de manière que l'élément de coupe (7) soit déplacé et sectionne la bande de matière (8).

9. Procédé selon la revendication 8, **caractérisé en ce que** les étapes b) et c) sont répétées pour chaque opération de coupe.

10. Procédé selon la revendication 8 ou 9, **caractérisé en ce qu'**il est prévu pour la commande de la première et de la seconde pression prédéterminée ainsi que du passage de l'opération de coupe à l'état non coupant, un dispositif de commande (32) qui émet des signaux de commande qui sont réceptionné par le cylindre à air comprimé (28).

11. Procédé selon la revendication 10, **caractérisé en ce que** pour la génération de la première pression prédéterminée, la première soupape (21) et pour la génération de la seconde pression prédéterminée, la seconde soupape (24) sont commandées au moyen de signaux émis par l'unité de commande (32).

12. Procédé selon l'une des revendications 8 à 11, **caractérisé en ce que** pour la réduction rapide de la seconde pression prédéterminée, il est utilisé une soupape d'échappement rapide (33) dans l'étape c).
